# EUROPÄISCHE PATENTSCHRIFT

(11) **EP 0 163 861 B1**
(45) Veröffentlichungstag und Bekanntmachung des Hinweises auf die Patenterteilung: **10.01.1990**
(21) Anmeldenummer: 85104405.7
(22) Anmeldetag: 12.04.1985
(51) Int. Cl.: E05F 15/02

(54) **Türbetätigungsanlage**
Door actuating device
Dispositif de manoeuvre de porte

(30) Priorität: 02.06.1984 DE 3420631
(43) Veröffentlichungstag der Anmeldung: 11.12.1985
(73) Patentinhaber: WABCO Westinghouse Fahrzeugbremsen GmbH, D-30453 Hannover (DE)
(72) Erfinder: Meyer, Dietmar, D-3013 Barsinghausen 1 (DE); Ernst, Alfred, D-7252 Weil d. Stadt (DE); Sebesta, Günter, D-3005 Hemmingen (DE); Gudat, Wolfgang, D-3016 Seelze 7 (DE)
(74) Vertreter: Schrödter, Manfred, Dipl.-Ing.

(56) Entgegenhaltungen:
- EP-A- 0 086 267
- DE-A- 2 929 578
- DE-A- 3 225 536
- DE-A- 3 234 615
- FR-A- 1 528 966

## Beschreibung

Die Erfindung betrifft eine Türbetätigungsanlage, insbesondere für Türen in Fahrzeugen zur Personenbeförderung, mit einem druckmittelbetätigten Türantrieb gemäss dem Oberbegriff des Patentanspruchs 1.

Türbetätigungsanlagen, insbesondere für Türen in Fahrzeugen zur Personenbeförderung, können aus Sicherheitsgründen wenigstens eine erste Notabschalteinrichtung aufweisen. Über die erste Notabschalteinrichtung wird verhindert, dass Personen bzw. Sachen, die bei Bewegung der Tür von dieser erfasst werden, verletzt bzw. beschädigt werden. Es kann auch eine zweite Notabschalteinrichtung vorgesehen sein. Die zweite Notabschalteinrichtung ermöglicht unabhängig von der ersten in jedem Betriebszustand über einen Nothahn eine sofortige Stillsetzung der Türbetätigungsanlage durch Druckentlastung des Türantriebs und Unterbrechung der Druckmittelzufuhr. Darüber hinaus kann es erforderlich sein, dass bei Wiederinbetriebnahme der Türbetätigungsanlage nach einer Betätigung einer Notabschalteinrichtung die Tür keine plötzlichen oder zu schnellen Bewegungen macht.

Eine Türbetätigungsanlage der eingangs genannten Art ist aus der DE-A-3225536 bekannt. Bei Betätigung der ersten Notabschalteinrichtung dieser Türbetätigungsanlage wird eine die Druckbeaufschlagung der Wirkflächen des Betätigungskolbens steuernde Ventileinrichtung derart gesteuert, dass beide Wirkflächen des Betätigungskolbens druckentlastet werden. Zu diesem Zweck ist der Ventileinrichtung ein als UND-Glied ausgebildetes Sperrventil vorgeschaltet. Das Sperrventil ist derart ausgebildet, dass es bei Druckbeaufschlagung an zwei Steueranschlüssen einen Druck aussteuert. Dieser ausgesteuerte Druck wird an die Ventileinrichtung weitergeleitet. Bei Betätigung der ersten Notabschalteinrichtung wird das Sperrventil an beiden Steueranschlüssen druckbeaufschlagt. Das Sperrventil beaufschlagt daraufhin die Ventileinrichtung derart, dass diese so gestellt wird, dass beide Wirkflächen des Betätigungskolbens druckentlastet werden.

Diese Türbetätigungsanlage bietet den Vorteil, dass sie ohne zusätzlichen Aufwand an Bauelementen der ersten Notabschalteinrichtung die Überwachung beider Bewegungsrichtungen der Tür ermöglicht. Andererseits ist zur Erzielung der oben erwähnten Sicherheitsfunktion bei diesem Stand der Technik das Sperrventil erforderlich. Diese Einrichtung und damit auch die Türbetätigungsanlage selbst ist kompliziert, störungsanfällig und aufwendig.

Aus der DE-A-3234615 ist es bekannt, eine Türbewegung im Notfall durch Druckbeaufschlagung der gerade der Türbewegung entgegengerichteten Wirkfläche des Betätigungskolbens zu bremsen bzw. zu dämpfen. Diese Schrift zeigt insbesondere in Fig. 2 eine Türbetätigungsanlage mit einer Ventileinrichtung (dort 17'), mittels derer die Wirkflächen eines Betätigungskolbens (dort 11') über getrennte Druckmittelzuleitungen (dort 15', 16') mit Druck beaufschlagbar sind. Als erste Notabschalteinrichtung weist sie eine Kombination aus einem Mindestdruckschalter (dort 34') und einem Sperrventil (dort 31') auf, welche bei Unterschreiten eines Mindestdruckes (als Mass für einen vorbestimmten Türwiderestand) an der der gerade die Türbewegung bestimmenden Wirkfläche des Betätigungskolbens (dort 11') die Trennung der Druckmittelzuleitungen (dort 15', 16') aufhebt. Die erste Notabschalteinrichtung wirkt nur hinsichtlich einer Türbewegungsrichtung. Für die Überwachung auch der anderen Türbewegungsrichtung ist eine zweite vollständige erste Notabschalteinrichtung mit Mindestdruckschalter und Sperrventil und damit ein erheblicher Aufwand erforderlich. Ist beim bekannten Gegenstand eine zweite Notabschalteinrichtung (dort 17', 21') mit einem Nothahn (dort 21') vorgesehen, so ist eine Bremsung bzw. Dämpfung der Türbewegung bei dessen Rückbetätigung nur bei Vorhandensein der ersten Notabschalteinrichtung und auch nur in der von dieser überwachten Türbewegungsrichtung möglich. Eine Bremsung bzw. Dämpfung der Türbewegung in der anderen Türbewegungsrichtung bei Rückbetätigung des Nothahns (dort 21') setzt zusätzliche Massnahmen, wie beispielsweise das nicht näher beschriebene Drosselventil (dort 20') oder eine zweite vollständige erste Notabschalteinrichtung, voraus. Eine gebremste bzw. gedämpfte Türbewegung, wenn nur die zweite Notabschalteinrichtung (dort 17', 21') mit dem Nothahn (dort 21') vorgesehen ist, bedarf in jedem Falle zusätzlicher Einrichtungen, wie beispielsweise des Drosselventils (dort 20').

Der Erfindung liegt die Aufgabe zugrunde, eine Türbetätigungsanlage der eingangs genannten Art unter Wahrung ihrer Vorteile mit einfachen Mitteln so zu verbessern, dass sie die erwähnte Sicherheitsfunktion ohne komplizierte, störungsanfällige und aufwendige Einrichtungen erbringt.

Diese Aufgabe wird durch die kennzeichnenden Merkmale des Patentanspruchs 1 gelöst. Weiterbildungen und vorteilhafte Ausgestaltungen sind in den Unteransprüchen angegeben.

Die Erfindung geht, vereinfacht ausgedrückt, von dem Gedanken aus, einen Kraftüberschuss am Betätigungskolben, welcher zur Verletzung bzw. Beschädigung in der Türbewegung erfasster Gegenstände, worunter auch Personen verstanden sein sollen, führen kann, durch die gleichzeitige Druckbeaufschlagung beider Wirkfiächen des Betätigungskotbens zu verhindern.

In vorteilhafter Weise ermöglicht die Erfindung die einfache Ausbildung einer etwa vorgesehenen zweiten Notabschalteinrichtung mit einem Nothahn. So kann beispielsweise ein im Stand der Technik für die zweite Nota,bschalteinrich- tung vorgesehenes, dem Sperrventil als ODER-Glied in Reihe vorgeschaltetes Wechselventil entfallen. Dieses Wechselventil ermöglicht beim Stand der Technik über seinen ersten Strömungsweg die Beaufschlagung der Ventileinrichtung seitens des Sperrventils und über seinen zweiten Strömungsweg deren Beaufschlagung seitens des Nothahns. Die Erfindung ermöglicht demgegenüber eine Notabschaltung durch beide Notabschalteinrichtungen mittels der gleichen Notventileinrichtung und damit auch eine Anordnung der zweiten Notabschalteinrichtung als alleinige Notabschalteinrichtung.

Dadurch, dass auch bei Rückbetätigung des etwa vorhandenen Nothahns beide Wirkflächen des oben erwähnten Betätigungskolbens druckbeaufschlagt werden, stellt die Erfindung auch sicher, dass plötzliche oder zu schnelle Bewegungen der Tür bei Wiederinbetriebnahme nach einer Betätigung der zweiten Notabschalteinrichtung vermieden werden, wodurch ein für diesen Zweck im Stand der Technik vorgesehenes umschaltbares aufwendiges Drosselventil überflüssig wird.

Die oben erwähnte erste Notabschalteinrichtung kann den Türwiderstand in Öffnungsrichtung (Öffnungswiderstand) und/oder in Schliessrichtung (Schliesswiderstand) überwachen.

In einer vorteilhaften Ausbildung überwacht die erste Notabschalteinrichtung den Öffnungswiderstand der Tür, während deren Schliesswiderstand durch eine eine Reversiereinrichtung steuernde Überwachungseinrichtung überwacht wird.

In vorteilhafter Weise können die Ventileinrichtung aus einem ersten und einem zweiten 3/2-Wegeventil, welche jeweils einer Wirkfläche des Betätigungskolbens zugeordnet sind, und die Notventileinrichtung aus einem dritten 3/2-Wegeventil bestehen.

In vorteilhafter Weise kann die erfindungsgemässe Türbetätigungsanlage auch mit einer Betriebsschalteinrichtung kombiniert werden, bei deren Betätigung die Wirkflächen des Türbetätigungskolbens abwechselnd druckbeaufschlagt und druckentlastet werden.

Eine Kombination der erfindungsgemässen Türbetätigungsanlage mit einer Betriebsschalteinrichtung lässt sich in vorteilhafter Weise dadurch erzielen, dass das erste und das zweite 3/2-Wegeventil jeweils mit einer zweiten Stelleinrichtung, die im wesentlichen durch die Betriebsschalteinrichtung betätigt wird, und einer Stelleinrichtung, die zur Sicherstellung der oben erwähnten Sicherheitsfunktionen dient, versehen werden.

In vorteilhafter Weise können die zweiten Stelleinrichtungen des ersten und des zweiten 3/2-Wegeventils mechanisch derart in Wirkverbindung stehen, dass bei Umstellung des einen 3/2-Wegeventils aus seiner ersten Schaltstellung in seine zweite Schaltstellung das andere 3/2-Wegeventil gleichzeitig in entgegengesetzter Richtung gestellt wird.

In einer bevorzugten Ausführungsform ist die Erfindung mit elektrischer oder elektronischer Steuerung und elektro-pneumatischer Verstellung der Ventileinrichtung ausgebildet.

Wie für den Fachmann ersichtlich, sind auch bevorzugte Ausführungsformen mit anderen Arten der Steuerung und Verstellung realisierbar. So können die zweiten Stelleinrichtungen des ersten und des zweiten 3/2-Wegeventils sowie die Stelleinrichtung des dritten 3/2-Wegeventils von Hand betätigbar sein. In diesem Fall könnte der Schliesswiderstand vom Bedienungspersonal visuell überwacht werden, wodurch eine Steuereinrichtung erübrigt würde. Auch eine mechanische Steuerung mit/oder ohne Steuereinrichtung mit mechanischen Logik-Bausteinen wäre ausführbar. Schliesslich wäre auch eine reine Druckmittelsteuerung mit einer aus Druckmittel-Logik-Bausteinen, insbesondere pneumatischen, zusammengesetzten Steuereinrichtung ausführbar. Auch Kombinationen der erwähnten Steuerungsarten sowie solche der erwähnten Steuerungsarten mit elektrischen oder elektronischen Bauelementen sind ausführbar. In der Steuereinrichtung einer bevorzugten Ausführungsform sind eine Notabschaltautomatik und eine Reversiereinrichtung enthalten. Diese können aber auch getrennt, jede für sich oder zusammengefasst, angeordnet werden. Der in einer bevorzugten Ausführungsform manuell betätigte Nothahn kann in anderen bevorzugten Ausführungsformen druckmittel- oder elektrisch, z.B. über einen Stellmagneten, betätigbar ausgebildet sein.

Schliesslich kann der Türantrieb mit einem axial verschiebbaren Betätigungskolben, aber auch mit anderen Stellmotoren, z.B. mit einem Rotationskolben, ausgebildet werden.

Die Erfindung bewirkt, dass bei Betätigung der ersten Notabschalteinrichtung zusätzlich zu der gerade beaufschlagten Wirkfläche auch die Gegenfläche des Türantriebs druckbeaufschlagt wird. Dadurch wird auf der Gegenfläche eine Gegenkraft zur Betätigungskraft aufgebaut, die den geforderten Sicherheitseffekt, nämlich die Verletzung bzw. die Beschädigung bei der Türbewegung erfasster Personen bzw. Sachen verhindern, hervorruft.

In vorteilhafter Weise können die Öffnungsfläche und die Schliessfläche im Verhältnis zueinander so ausgelegt werden, dass die resultierende Kraft so gering ist, dass die Tür infolge von Reibung an den Türdichtungen und im Übertragungsmechanismus zum Stillstand kommt oder sich noch langsam in ihre Endstellung öffnen oder schliessen kann.

Bei Wiederinbetriebnahme der Türbetätigungsanlage nach einer Notabschaltung durch die zweite Notabschalteinrichtung bewirkt die Erfindung, dass die Öffnungs- und die Schliessfläche des Türantriebs gleichzeitig druckbeaufschlagt werden und sich auch in diesem Fall, wie vorstehend beschrieben, ein Stillstand oder eine langsame Türbewegung einstellt.

In vorteilhafter Weise ermöglicht die Erfindung auch Ausführungen mit Druckluft oder mit hydraulischen Fluids als Druckmittel.

Die Erfindung wird nachstehend anhand von Ausführungsbeispielen, die in den Zeichnungen dargestellt sind, erläutert, wobei Positionen mit gleichen Funktionen durchgehend gleiche Bezugszeichen zugeordnet werden.

Es zeigen:
Fig. 1 eine elektro-pneumatische Türbetätigungsanlage für einen Omnibus,
Fig. 2 ein Türventil für die Türbetätigungsanlage nach Fig.1.

Die Fig. 1 zeigt eine pneumatische Türbetätigungsanlage mit einem Betätigungskolben 22, der eine Öffnungsfläche 21 und eine Schliessfläche 23 aufweist, und mit einem durch eine Türschliesssäule 24 symbolisierten Übertragungsmechanismus einen Türantrieb bildet.

Durchgehend gezeichnete Linien stellen ein Druckluftleitungssystem dar.

Die Öffnungsfläche 21 ist mit dem Arbeitsanschluss eines ersten 3/2-Wegeventils 10, die Schliessfläche 23 ist mit dem Arbeitsanschluss eines zweiten 3/2-Wegeventils 26 verbunden. Zwischen den Versorgungsanschlüssen der genannten 3/2-Wegeventile 10 bzw. 26 und einem als Druckquelle dienenden Druckluftbehälter 1 ist ein als 4/2-Wegeventil ausgebildeter Nothahn 3 angeordnet. Das erste und das zweite 3/2-Wegeventil 10, 26 bilden eine Ventileinrichtung 10, 26.

Das erste und das zweite 3/2-Wegeventil 10 bzw. 26 weisen je eine zweite Stelleinrichtung 8 bzw. 25 und eine Stelleinrichtung 17 bzw. 29 auf. Ausserdem stehen sie über ein Koppelglied 18 in mechanischer Wirkverbindung. Die jeweils zweite Stelleinrichtung 8 bzw. 25 ist als pneumatische Betätigungseinrichtung mit Magnetvorsteuerventil ausgebildet. Die jeweilige Stelleinrichtung 17 bzw. 29 ist pneumatisch betätigbar. Das erste und das zweite 3/2-Wegeventil 10 bzw. 26 weisen jeweils eine erste Schaltstellung 16 bzw. 28 und eine zweite Schaltstellung 11 bzw. 27 auf. In der ersten Schaltstellung 16 bzw. 28 der 3/2-Wegeventile 10 bzw. 26 ist die jeweils zugeordnete Wirkfläche 21 bzw. 23 mit dem Versorgungsan- . schluss des jeweiligen 3/2-Wegeventils 10 bzw. 26 verbunden. In der zweiten Schaltstellung 11 bzw. 27 ist die dem jeweiligen 3/2-Wegeventil 10 bzw. 26 zugeordnete Wirkfläche 21 bzw. 23 entlüftet. Aus der ersten 16 bzw. 28 in die zweite Schaltstellung 11 bzw. 27 ist jedes 3/2-Wegeventil 10 bzw. 26 durch die jeweils zweite Stelleinrichtung 8 bzw. 25 umstellbar. Bei dieser Umstellung wird das gerade in seiner zweiten Schaltstellung 11 bzw. 27 befindliche 3/2-Wegeventil 10 bzw. 26 über das Koppelglied 18 in seine erste Schaltstellung 16 bzw. 28 mitgenommen.

Über die jeweilige Stelleinrichtung 17 bzw. 29 sind die 3/2-Wegeventile 10 bzw. 26 unabhängig von der jeweils zweiten Stelleinrichtung 8 bzw. 25 und ohne Koppelung mit dem jeweils anderen 3/2-Wegeventil 10 bzw. 26 aus ihrer zweiten Schaltstellung 11 bzw. 27 in ihre erste Schaltstellung 16 bzw. 28 stellbar.

Die Stelleinrichtungen 17 bzw. 29 des ersten und des zweiten 3/2-Wegeventils 10 bzw. 26 sind gemeinsam mit dem Ausgang, nachstehend, Arbeitsanschluss, eines als Notventileinrichtung ausgebildeten dritten 3/2-Wegeventils 5 verbunden. Das dritte 3/2-Wegeventil 5 ist, z.B. durch eine Feder, in eine Grundstellung 31 vorgespannt und weist ausserdem eine Umschaltstellung 4 und eine als Stellmagnet 6 ausgebildete Stelleinrichtung 6 auf, bei deren Aktivierung es in die Umschaltstellung 4 gestellt wird. Der Arbeitsanschluss des dritten 3/2-Wegeventils 5 ist in der genannten Grundstellung 31 mit einem zweiten Eingang 32 und in der genannten Umschaltstellung 4 mit einem ersten Eingang 30 des dritten 3/2-Wegeventils 5 verbunden.

Der Nothahn 3 ist manuell in eine Normalschaltstellung 34 und eine Notschaltstellung 2 stellbar. Er weist einen ersten und einen zweiten Arbeitsanschluss 33 bzw. 35, einen mit dem Druckluftbehälter 1 verbundenen Versorgungsanschluss 36 und eine Entlüftung auf. In der Normalschaltstellung 34 sind der erste Arbeitsanschluss 33 mit dem Versorgungsanschluss 36 und der zweite Arbeitsanschluss 35 mit der Entlüftung verbunden. In der Notschaltstellung 2 ist der erste Arbeitsanschluss 33 mit der Entlüftung und der zweite Arbeitsanschluss mit dem Versorgungsanschluss 36 verbunden. Mit dem ersten Arbeitsanschluss 33 des Nothahns 3 sind einerseits die Versorgungsanschlüsse des ersten und des zweiten 3/2-Wegeventils 10 bzw. 26 und andererseits der erste Eingang 30 des dritten 3/2-Wegeventils 5 verbunden. Mit dem zweiten Arbeitsanschluss 35 des Nothahns 3 ist der zweite Eingang 32 des dritten 3/2-Wegeventils 5 verbunden.

In Druckluftleitungen zwischen den Arbeitsanschlüssen des ersten und des zweiten 3/2-Wegeventils 10 bzw. 26 und der jeweils zugeordneten Wirkfläche 21 bzw. 23 des Betägigungskolbens 22 sind Drosseln 19 bzw. 20 angeordnet. Mitteils dieser Drosseln wird die Anpassung der Charakteristik der Türbetätigungsanlage an die des Türantriebs und der Tür, z.B. an die Reibungsverhältnisse im Übertragungsmechanismus und an den Türdichtungen, erleichtert. Es liegt auf der Hand, dass im Einzelfall auch nur eine Drossel in einer Leitung angeordnet sein muss, bzw. Drosseln überhaupt nicht erforderlich sind.

Zur Steuerung der Magnete der zweiten Stelleinrichtungen 8 bzw. 25 des ersten und des zweiten 3/2-Wegeventils 10 bzw. 26 und des Stellmagneten 6 des dritten 3/2-Wegeventils 5 weist das vorliegende Ausführungsbeispiel eine elektrische oder elektronische Auswerte- und Schalteinrichtung 9, im folgenden kurz Schalteinrichtung 9 genannt, auf. Diese bildet in Verbindung mit einem Schalter 7 eine Betriebsschalteinrichtung und enthält ausserdem eine Notabschaltautomatik für eine erste Notabschalteinrichtung und eine Reversiereinrichtung.

Die Notabschaltautomatik bildet zusammen mit einer Überwachungseinrichtung 14, die den Öffnungswiderstand der Tür überwacht, die erste Notabschalteinrichtung, die, wenn die Tür in ihrer Öffnungsbewegung einen Gegenstand erfasst, d.h. wenn der Öffnungswiderstand einen vorbestimmten Wert erreicht, dessen Verletzung bzw. Beschädigung durch Minderung der Türöffnungskraft verhindert. Dabei sollen, wie auch im folgenden, unter «Gegenstand» sowohl Personen als auch Sachen verstanden werden.

Die Reversiereinrichtung verhindert, wenn die Tür in ihrer Schliessbewegung Gegenstände erfasst, deren Verletzung bzw. Beschädigung. Zu diesem Zweck wertet die Reversiereinrichtung Signale einer den Schliesswiderstand der Tür überwachenden Überwachungseinrichtung 13 derart aus, dass bei Erreichen eines vorbestimmten Schliesswiderstands der Türantrieb aus der Schliessbewegung in die Öffnungsbewegung umgesteuert wird.

Die Überwachungseinrichtungen 13 und 14 sind im vorliegenden Ausführungsbeispiel als Differenzdruckschalter ausgebildet, der auf eine vorbestimmte Differenz zwischen den auf die Schliessfläche 23 und die Öffnungsfläche 21 wirkenden Drücken anspricht. Die Überwachungseinrichtungen 13 bzw. 14 können auch als Sensoren ausgebildet sein, die andere Kenngrössen für den jeweiligen Türwiderstand, beispielsweise die Öffnungsgeschwindigkeit bzw. die Schliessgeschwindigkeit der Tür, sensieren.

Der Schalteinrichtung 9 sind ausserdem noch Endschalter 12 bzw. 15 zugeordnet, deren jeder einer Türendstellung zugeordnet ist. Diese Endschalter schalten, wenn und solange sich die Tür in der jeweils zugeordneten Endstellung befindet, die Überwachungseinrichtungen 13 bzw. 14 ab. Ohne diese Endabschaltung würde dieSchalteinrichtung 9 in Verbindung mit der jeweiligen Überwachungseinrichtung 13 bzw. 14 wie auf einen erhöhten Türwiderstand reagieren.

Die strichpunktierten Linien stellen elektrische Verbindungen zwischen den im vorstehenden genannten Einrichtungen, soweit diese elektrisch oder elektronisch ausgebildet sind, dar.

Die vorstehend beschriebene Türbetätigungsanlage funktioniert wie folgt.

Im Normalbetrieb befinden sich, wie dargestellt, der Nothahn 3 in seiner Normalschaltstellung 34 und das dritte 3/2-Wegeventil 5 in seiner Grundstellung 31. Dadurch sind das erste und das zweite 3/2-Wegeventil 10 bzw. 26 an ihren Versorgungsanschlüssen druckbeaufschlagt und an ihren Stelleinrichtungen 17 bzw. 29 entlüftet. Zur Betätigung der Betriebsschalteinrichtung wird der Schalter 7 willkürlich betätigt, woraufhin über die Schalteinrichtung 9 und die jeweilige zweite Stelleinrichtung 8 bzw. 25 dasjenige erste oder zweite 3/2-Wegeventil 10 bzw. 26, welches sich gerade in seiner ersten Schaltstellung 16 bzw. 28 befindet, in seine zweite Schaltstellung 11 bzw. 27 umgestellt wird.

Mit anderen Worten: bei Betätigung des Schalters 7 stellt die Schalteinrichtung 9 fest, in welcher Bewegungsrichtung sie die Tür vorher gesteuert hatte, und steuert sie jetzt in die entgegengesetzte Bewegungsrichtung.

In der Darstellung der Fig. 1 ist, wie die eingetragenen Strömungspfeile des ersten und des zweiten 3/2-Wegeventils 10 bzw. 26 andeuten, die Tür in einer Schliessbewegung. Erfasst die Tür dabei einen Gegenstand, so steigt der Schliesswiderstand an. Bei einem vorbestimmten Wert des Schliesswiderstands gibt aufgrund der von der Überwachungseinrichtung 13 abgegebenen Signale die Schalteinrichtung 9 in Verbindung mit ihrer Reversiereinrichtung einen Impuls an den Magneten der zweiten Stelleinrichtung 25 des zweiten 3/2-Wegeventils 26, welches dadurch aus seiner ersten Schaltstellung 28 in seine zweite Schaltstellung 27 gestellt wird und dabei über das Koppelglied 18 das erste 3/2-Wegeventil 10 aus seiner zweiten Schaltstellung 11 in seine erste Schaltstellung 16 mitnimmt. Durch die beschriebene Umstellung des ersten und des zweiten 3/2-Wegeventils 10 bzw. 26 wird die Schliessfläche 23 entlüftet und die Öffnungsfläche 21 druckbeaufschlagt, mit dem Ergebnis, dass die Tür aus ihrer Schliessbewegung in ihre Öffnungsbewegung umkehrt (reversiert).

Bei einer Öffnungsbewegung der Tür befindet sich das erste 3/2-Wegeventil 10 in seiner ersten Schaltstellung 16 und das zweite 3/2-Wegeventil 26 in seiner zweiten Schaltstellung 27. Erfasst die Tür bei ihrer Öffnungsbewegung einen Gegenstand, so steigt der Öffnungswiderstand. Bei einem vorbestimmten Wert des Öffnungswiderstands gibt aufgrund der von der Überwachungseinrichtung 14 abgegebenen Signale die Schalteinrichtung 9 in Verbindung mit ihrer Notabschaltautomatik einen Impuls als Notsignal an den Stellmagneten 6 des dritten 3/2-Wegeventils 5. Dieses wird während der Impulsdauer in seine Umschaltstellung 4 gestellt und verbindet dabei die Stelleinrichtung 17 bzw. 29 des ersten und des zweiten 3/2-Wegeventils 10 bzw. 26 mit seinem druckbeaufschlagten ersten Eingang 30 mit dem Ergebnis, dass die Stelleinrichtungen 17 bzw. 29 ebenfalls druckbeaufschlagt werden, wodurch das zweite 3/2-Wegeventil 26 aus seiner zweiten Schaltstellung in seine erste Schaltstellung 28 gestellt wird. Nunmehr wird auch die Schliessfläche 23 des Betätigungskolbens 22 druckbeaufschlagt, wodurch die Öffnungsbewegung der Tür abgebremst oder abgebrochen oder umgekehrt, wird. Über das Verhältnis der Öffnungsfläche 21 zur Schliessfläche 23 kann die Grösse der Überschusskraft in Öffnungs- bzw. Schliessrichtung derart bestimmt werden, dass die Tür entweder langsam in Öffnungs- oder Schliessrichtung weiterläuft oder infolge der Reibung im Übertragungsmechanismus und an den Türdichtungen zum Stillstand kommt. Es liegt auf der Hand, dass auch über die Auslegung der reibenden Elemente das Verhalten der Tür beeinflussbar ist. Im Ergebnis wird auf jeden Fall die auf den erfassten Gegenstand wirkende Einklemmkraft auf Null bzw. auf ein unschädliches Mass herabgesetzt.

Durch Umstellung des Nothahns 3 aus seiner Normalschaltstellung 34 in seine Notschaltstellung 2 wird eine zweite Notabschalteinrichtung in Gang gesetzt. Dabei werden, wie die der Normalschaltstellung 34 und der Notschaltstellung 2 des Nothahns 3 zugeordneten Strömungspfeile erkennen lassen, unabhängig von dem gerade bestehenden Betriebszustand der Türbetätigungsanlage die Versorgungsanschlüsse des ersten und des zweiten 3/2-Wegeventils 10 bzw. 26 über die Entlüftung des Nothahns 3 entlüftet. Gleichzeitig werden die Stelleinrichtungen 17 bzw. 29 des ersten und des zweiten 3/2-Wegeventils 10 bzw. 26 über das dritte 3/2-Wegeventil 5 beaufschlagt, wodurch das gerade in seiner zweiten Schaltstellung 11 bzw. 27 befindliche der 3/2-Wegeventile 10 bzw. 26 in seine erste Schaltstellung 16 bzw. 28 gestellt wird. Dadurch wird auch die dem betreffenden 3/2-Wegeventil 10 bzw. 26 zugeordnete Wirkfläche 21 bzw. 23 des Betätigungskolbens 22 über die Entlüftung des Nothahns 3 entlüftet.

Nach Betätigung der zweiten Notabschalteinrichtung sind also unabhängig von dem vorherigen Betriebszustand im Ergebnis sowohl die Öffnungsfläche 21 als auch die Schliessfläche 23 des Betätigungskolbens 22 entlüftet.

Der Funktionsablauf bei Wiederinbetriebnahme der Türbetätigungsanlage nach einer Notabschaltung hängt davon ab, welche Notabschalteinrichtung vorher betätigt worden war.

Nach einer Betätigung der ersten Notabschalteinrichtung und nach einem Reversiervorgang erfolgt die Wiederinbetriebnahme durch Betätigen des Schalters 7.

Nach einer Notabschaltung durch die erste Notabschalteinrichtung stehen das erste und das zweite 3/2-Wegeventil 10 bzw. 26 in ihrer ersten Schaltstellung 16 bzw. 28, sowohl die Schliessfläche 23 als auch die Öffnungsfläche 21 des Betätigungskolbens 22 sind also druckbeaufschlagt. Bei Betätigung des Schalters 7 gibt die Steuereinrichtung 9 einen Impuls an den Magneten der zweiten Stelleinrichtung 8 des ersten 3/2-Wegeventils 10, welches dadurch in seine zweite Schaltstellung 11 gestellt wird und dabei die Öffnungsfläche 21 mit der Atmosphäre verbindet. Infolge des Drucküberschusses auf der Schliessfläche 23 wird der Türantrieb in Schliessrichtung in Bewegung versetzt. Der sich dabei von der Öffnungsfläche 21 abbauende Druck bietet ausreichende Gegenkraft, diese Schliessbewegung gebremst ablaufen zu lassen.

Nach einen Reversiervorgang steht das erste 3/2-Wegeventil 10 in seiner ersten Schaltstellung 16 und das zweite 3/2-Wegeventil 26 in seiner zweiten Schaltstellung 27; nur die Öffnungsfläche 21 ist also druckbeaufschlagt. Bei einer Betätigung des Schalters 7 gibt in diesem Fall wieder die Schalteinrichtung 9 einen Impuls an den Magneten der zweiten Stelleinrichtung 8 des ersten 3/2-Wegeventils 10. Dieses wird dadurch in seine zweite Schaltstellung 11 gestellt und nimmt dabei über das Koppelglied 18 das zweite 3/2-Wegeventil 26 in seine erste Schaltstellung 28 mit. Dadurch werden wieder die Öffnungsfläche 21 mit der Atmosphäre verbunden und die Schliessfläche 23 druckbeaufschlagt, mit dem Ergebnis, dass wieder eine durch den sich abbauenden Druck auf der Öffnungsfläche 21 abgebremste Schliessbewegung einsetzt.

Die Wiederinbetriebnahme nach einer Notabschaltung durch die zweite Notabschalteinrichtung geschieht durch Umstellung des Nothahns 3 aus seiner Notschaltstellung 2 in seine Normalschaltstellung 34 und nachfolgende Betätigung des Schalters 7. Da in diesem Fall vor Wiederinbetriebnahme das erste und das zweite 3/2-Wegeventil 10 bzw. 26 in ihren ersten Schaltstellungen 16 bzw. 28 stehen, werden bei Umstellung des Nothahns 3 in seine Normalschaltstellung 34 sowohl die Öffnungsfläche 21 als auch die Schliessfläche 23 druckbeaufschlagt mit dem Ergebnis, dass die Tür, je nach vorhandenen Reibungen und Flächenverhältnis am Betätigungskolbens gebremst in Öffnungs- oder Schliessrichtung läuft oder stehenbleibt. Wird jetzt der Schalter 7 betätigt, läuft die vorstehend für den Fall der Wiederinbetriebnahme nach Notabschaltung durch die erste Notabschalteinrichtung geschilderte Wirkungsweise ab. Vorstehende Funktionsbeschreibung verdeutlich, dass der Nothahn auch als einzige Notabschalteinrichtung vorgesehen werden kann.

Die Fig. 2 zeigt ein Türventil für die Türbetätigungsanlage nach Fig. 1, in welchem die Ventileinrichtung 10, 26 und die Notventileinrichtung 5 sowie das Koppelglied 18 in einer Baueinheit zusammengefasst sind.

Das Türventil weist ein Gehäuse 51 mit einem Versorgungsanschluss 52, einer Entlüftung 54, einem ersten Arbeitsanschluss 79 und einem zweiten Arbeitsanschluss 66 auf. In dem Gehäuse 51 ist eine Bohrung mit einem etwa axial mittig angeordneten, als Kolbenführung 77 ausgebildeten Bereich vergrösserten Durchmessers und als Kolbenschaftführungen 59, 81 ausgebildeten axialen Seitenbereichen kleineren Durchmessers angeordnet.

Zwei axial einander gegenüberstehende Schaltkolben 55, 80 bzw. 57, 65 sind mit Kolbenköpfen 55 bzw. 57 in der Kolbenführung 77 und mit Kolbenschäften 80 bzw. 65 in den Kolbenschaftführungen 81 bzw. 59 axial verschiebbar abgedichtet geführt. Zwischen den einander zugewandten Stirnseiten der Kolbenköpfe 55,57 ist eine zweite Stellkammer 56 eingeschlossen, während zwischen den voneinander abgewandten Rückseiten der Kolbenköpfe 55 bzw. 57 und einer jeweils zugeordneten Stufenfläche am Übergang von der Kolbenführung 77 zu der jeweiligen Kolbenschaftführung 59 bzw. 81 erste Stellkammern 67 bzw. 78 eingeschlossen sind. Die Kolbenschäfte 65 bzw. 80 weisen je einen verjüngten Bereich auf, welcher mit der jeweils zugeordneten Kolbenschaftführung 59 bzw. 81 jeweils eine Verbindungskammer 58 bzw. 53 bildet. Jeder Schaltkolben 55, 80 bzw. 57, 65 ist in eine erste Schaltstellung verschiebbar, in welcher die Rückseite seines Kolbenkopfes 55 bzw. 57 an der zugeordneten Stufenfläche zwischen Kolbenführung 77 und Kolbenschaftführung 81 bzw. 59 anliegt, und in eine zweite Schaltstellung verschiebbar, in welcher die Stirnfläche seines Kolbenkopfes 55 bzw. 57 an der Stirnfläche des Kolbenkopfes 55 bzw. 57 des anderen Schaltkolbens 55, 80 bzw. 57, 65 anliegt.

Der Versorgungsanschluss 52 steht über einen Versorgungskanal 60 innerhalb oder ausserhalb des Gehäuses 51 mit den Kolbenschaftführungen 59 bzw. 81 und jeweils über einen Einlasssitz 61 bzw. 68 bzw. 82, mit drei Einlasskammern 64 bzw. 76 bzw. 83 in Verbindung, von denen die erste Einlasskammer 83 mit der ersten Stellkammer 78 des ersten Schaltkolbens 55, 80, die zweite Einlasskammer 64 mit der ersten Stellkammer 67 des zweiten Schaltkolbens 57, 65 und die dritte Einlasskammer 76 mit der zweiten Stellkammer 56, jeweils über einen Gehäusekanal, verbunden sind.

Im wesentlichen koaxial zu den Einlassitzen 61 bzw. 68 bzw. 82 sind an dem Gehäuse 51 drei Stellmagnete 62 bzw. 70 bzw. 50 in nicht näher dargestellter Weise befestigt. Hinsichtlich des Aufbaus und der Funktion der Stellmagnete gilt das nachstehend für den Stellmagneten 70 Gesagte für die anderen Stellmagnete 50 bzw. 62 entsprechend.

Der Stellmagnet 70 weist ein Stellglied 71 auf, welches bei nicht aktiviertem, durch seine Wicklung 69 symbolisierten Magneten durch wenigstens eine Feder 75 gegen den Einlassitz 68 vorgespannt ist. Das Stellglied 71 bildet dadurch mit dem Einlasssitz 68 ein Einlassventil 68, 71. Das Stellglied 71 ist an seiner dem Einlasssitz 68 abgewandten Stirnfläche als Schliessfläche 72 ausgebildet, welche mit einem am Magnetgehäuse ausgebildeten Auslasssitz 74 ein Auslassventil 72, 74 bildet. Das Auslassventil 72, 74 ist bei nicht aktiviertem Magneten geöffnet. Der Innenraum des Magnetgehäuses ist als Fortsetzung der Einlasskammer 76 ausgebildet. Dadurch steht bei nicht aktiviertem Magneten, d.h. bei geöffnetem Auslassventil 72, 74, die Einlasskammer 76 mit einem Leitungsanschluss 73 in Verbindung. Bei aktiviertem Magneten, d.h. bei geschlossenem Auslassventil 72, 74 und geöffnetem Einlassventil 68, 71, ist die Einlasskammer 76 einerseits mit dem Versorgungsanschluss 52 und andererseits über einen Gehäusekanal mit der zweiten Stellkammer 56 verbunden.

Wie oben ausgeführt, sind die Stellmagneten 50 bzw. 62 in Aufbau und Funktion dem Stellmagneten 70 gleich, wobei die jeweils zugeordneten Einlasskammern 83 bzw. 64 bei aktiviertem Magneten mit der jeweils zugeordneten ersten Stellkammer 78 bzw. 67 und bei nicht aktiviertem Magneten mit Entlüftungsöffnungen 84 bzw. 63 in dem jeweiligen Magnetgehäuse verbunden sind.

Der erste Arbeitsanschluss 79 steht mit der Kolbenschaftführung 81 des ersten Schaltkolbens 55, 80, der zweite Arbeitsanschluss 66 mit der Kolbenschaftführung 59 des zweiten Schaltkolbens 57, 65 in Verbindung. Der Entlüftungsanschluss 54 steht über ein entsprechendes Kanalsystem im oder am Gehäuse 51 mit beiden Kolbenschaftführungen 80 bzw. 59 sowie mit Kammern in Verbindung, welche zwischen den Rückseiten der Kolbenschäfte 65 bzw. 80 und den Kolbenschaftführungen 59 bzw. 81 gebildet werden.

In der Fig. 2 ist der erste Schaltkolben 55, 80 in seiner ersten, durch I angedeuteten Schaltstellung dargestellt. In dieser Schaltstellung nimmt die erste Verbindungskammer 53 eine Stellung ein, in der sie den Versorgungsanschluss 52 mit dem ersten Arbeitsanschluss 79 verbindet.

Der zweite Schaltkolben 57, 65 ist in der Fig. 2 in seiner zweiten, durch 11 angedeuteten Schaltstellung dargestellt. Die zweite Verbindungskammer 58 nimmt in dieser zweiten Schaltstellung eine solche Lage ein, dass sie den zweiten Arbeitsanschluss 66 mit der Entlüftung 54 verbindet.

Bei Aktivierung des Magneten 50 wird die erste Stellkammer 78 des ersten Schaltkolbens 55, 80 druckbeaufschlagt. Der erste Schaltkolben 55, 80 wird dadurch nach rechts in seine zweite Schaltstellung gestellt. Dabei nimmt der erste Schattkolben 55, 80 den zweiten Schaltkolben 57, 65 über die Wirkverbindung zwischen den Stirnflächen der Kolbenköpfe 55 bzw. 57 mit.

Nach Beendigung der Aktivierung des Magneten 50 wird dessen Stellglied von der zugehörigen Feder gegen den Einlasssitz 82 zurückgestellt, wodurch die Einlasskammer 83 und die erste Stellkammer 78 entlüftet werden. Nach Aktivierung des Stellmagneten 50 befinden sich also der erste Schaltkolben 55, 80 in seiner zweiten Schaitstellung und der zweite Schaltkolben 57,65 in seiner ersten Schaltstellung. Die Lage der Verbindungskammern 53 bzw. 58 hat sich dadurch derart geändert, dass nunmehr der erste Arbeitsanschluss 79 mit der Entlüftung 54 und der zweite Arbeitsanschluss 66 mit dem Versorgungsanschluss 52 verbunden sind. Wird jetzt der Stellmagnet 62 aktiviert, vollzieht sich die beschriebene Funktion in umgekehrter Richtung.

Bei Aktivierung des Stellmagneten 70 wird die zweite Stellkammer 56 mit Druck von dem Versorgungsanschluss 52 beaufschlagt. Dadurch wird der gerade in seiner zweiten Schaltstellung befindliche Schaltkolben 55, 80 bzw. 57, 65 über die Stirnfläche seines Kolbenkopfes 55 bzw. 57 in seine erste Schaltstellung gestellt. Bezogen auf die Darstellung der Fig. 2 bedeutet dies, dass der zweite Schaltkolben 57, 65 in seine erste Schaltstellung gestellt wird. Als Ergebnis einer Aktivierung des Stellmagneten 70 stehen beide Schaltkolben 55, 80 bzw. 57,65 in ihrer ersten Schaltstellung, sind also beide Arbeitsanschlüsse 79 und 66 mit dem Versorgungsanschluss 52 verbunden. In der beschriebenen Weise wird der gerade in seiner zweiten Schaltstellung befindliche Schaltkolben 55, 80 bzw. 57, 65 auch bei Druckbeaufschlagung des Leitungsanschlusses 73 in seine erste Schaltstellung gestellt.

In dem vorstehend beschriebenen Türventil nach Fig.2 sind eine Ventileinrichtung und eine Notventileinrichtung im Sinne der Erfindung, insbesondere das erste 10 und das zweite 26 und das dritte 3/2-Wegeventil 5 des Ausführungsbeispiels nach Fig. einschliesslich ihrer Stelleinrichtungen 8 bzw. 25 bzw. 6 bzw. 17 bzw. 29 und des Koppelgliedes 18 vereinigt. Bei Verwendung des Türventils nach Fig. 2 in der Türbetätigungsanlage nach Fig. 1 ist sein Versorgungsanschluss 52 mit dem ersten Arbeitsanschluss 33 des Nothahns 3, sein erster Arbeitsanschluss 79 mit der Öffnungsfläche 21, sein zweiter Arbeitsanschluss 66 mit der Schliessfläche 23 und der Leitungsanschluss 73 mit dem zweiten Arbeitsanschluss 35 des Nothahns 3 zu verbinden. Dann entsprechen der erste Schaltkolben 55, 80 in Verbindung mit dem Stellmagneten 50 und der ersten Stellkammer 78 dem ersten 3/2-Wegventil 10 mit seiner zweiten Stelleinrichtung 8, der zweite Schaltkolben 57, 65 in Verbindung mit dem Stellmagneten 62 und der ersten Stellkammer 67 dem zweiten 3/2-Wegeventil 26 mit seiner zweiten Stelleinrichtung 25 und die Wirkverbindung zwischen den Stirnflächen der Kolbenköpfe 55 bzw. 57 dem Koppelglied 18. Desweiteren entspricht in diesem Fall der Stellmagnet 70 dem dritten 3/2-Wegeventil 5 mit seiner Stelleinrichtung 6. Den Stelleinrichtungen 17 bzw. 29 der 3/2-Wegeventile 10 bzw. 26 entspricht die zweite Stellkammer 56 in Verbindung mit den Stirnflächen der Kolbenköpfe 55 bzw. 57 des ersten und des zweiten Schaltkolbens 55, 80 bzw. 57, 65.

Aus den vorstehenden Ausführungen ergibt sich, dass das beschriebene Türventil eine sehr vorteilhafte Kombination des ersten und des zweiten 3/2-Wegeventils darstellt, in welche mit einem geringen Aufwand das dritte 3/2-Wegeventil der Türbetätigungsanlage nach Fig. 1 integriert ist. Damit ist das beschriebene Türventil auch eine sehr vorteilhafte Zusammenfassung der erfindungsgemässen Ventileinrichtung und Notsteuereinrichtung.

## Patentansprüche

1. Türbetätigungsanlage, insbesondere für Türen in Fahrzeugen zur Personenbeförderung, mit einem druckmittelbetätigten Türantrieb (22, 24) mit folgenden Merkmalen:
a) Der Türantrieb (22, 24) weist wenigstens einen Betätigungskolben (22) mit wenigstens einer Wirkfläche in Öffnungsrichtung (Öffnungsfläche) (21) und wenigstens einer Wirkfläche in Schliessrichtung (Schliessfläche) (23) der Tür auf;
b) es ist eine die Druckbeaufschlagung der Wirkflächen (21 bzw. 23) steuernde Ventileinrichtung (10, 26) vorgesehen, die für jede Wirkfläche (21 bzw. 23) einen absperrbaren Verbindungsweg zu ihrer Versorgungsseite aufweist;
c) jedem Verbindungsweg ist wenigstens eine dessen Durchgang beherrschende, durch Druckmittel betätigte, Stelleinrichtung (17 bzw. 29) zugeordnet;
d) die Türbetätigungsanlage weist eine erste Notabschalteinrichtung (9, 14) und/oder eine zweite Notabschalteinrichtung (3, 10, 26) mit einem die Verbindung zwischen der Versorungsseite der Ventileinrichtung (10, 26) und einer Druckquelle (1) kontrollierenden Nothahn (3) auf;
e) die erste Notabschalteinrichtung (9, 14) enthält eine Einrichtung (14) zur Überwachung des Türwiderstands und gibt beim Auftreten eines Türwiderstands vorbestimmter Grösse ein Notsignal ab;
f) bei Betätigung des Nothahns (3) der zweiten Notabschalteinrichtung (3, 10, 26) wird die Verbindung zwischen der Druckquelle (1) und der Versorgungsseite der Ventileinrichtung (10, 26) unterbrochen; gekennzeichnet durch die Merkmale:
g) die Ventileinrichtung (10, 26) ist so ausgebildet, dass bei gleichzeitiger Druckbeaufschlagung ihrer Stelleinrichtungen (17, 29) ihre beiden Verbindungswege offen sind;
h) der Ventileinrichtung (10, 26) ist eine durch das Notsignal steuerbare Notventileinrichtung (drittes 3/2-Wegeventil 5) zugeordnet;
i) die Notventileinrichtung (drittes 3/2-Wegeventil 5)
i a) ist an einem erstem Eingang (30) mit der Versorgungsseite der Ventileinrichtung (10, 26) und an ihrem Ausgang mit deren Stelleinrichtungen (17, 29) verbunden und so ausgebildet, dass sie bei Erhalt des Notsignals ihren Ausgang mit ihrem ersten Eingang (30) verbindet und/oder
i b) weist einen mit dem Nothahn (3) verbundenen zweiten Eingang (32) auf, den sie bei nicht anstehendem Notsignal mit ihrem Ausgang verbindet.

2. Türbetätigungsanlage nach Anspruch 1, dadurch gekennzeichnet, dass die Türbetätigungsanlage eine Betriebsschalteinrichtung aufweist, bei deren Betätigung die Ventileinrichtung (10, 26) so gestellt wird, dass abwechselnd die Offnungsfläche (21) und die Schliessfläche (23) des Betätigungskolbens (22) mit Druck beaufschlagt werden.

3. Türbetätigungsanlage nach einem der vorhergehenden Ansprüche, gekennzeichnet durch die Merkmale:
a) die der ersten Notabschalteinrichtung zugeordnete Einrichtung (14) zur Überwachung des Türwiderstands überwacht den Türwiderstand in Öffnungsrichtung (Öffnungswiderstand);
b) die Türbetätigungsanlage weist eine Reversiereinrichtung auf, über welche die Ventileinrichtung (10, 26) so gestellt wird, dass die Tür aus einer Schliessbewegung in eine Öffnungsbewegung umkehrt, wenn der über eine Überwachungseinrichtung (13) überwachte Türwiderstand in Schliessrichtung (Schliesswiderstand) einen vorbestimmten Wert erreicht.

4. Türbetätigungsanlage nach einem der vorhergehenden Ansprüche, gekennzeichnet durch folgende Merkmale:
a) die Ventileinrichtung (10, 26) weist ein der Öffnungsfläche (21) zugeordnetes erstes 3/2-Wegeventil (10) und ein der Schliessfläche (23) zugeordnetes zweites 3/2-Wegeventil (26), in deren erster Schaltstellung die jeweils zugeordnete Wirkfläche (21 bzw. 23) druckbeaufschlagbar und in deren zweiter Schaltstellung die jeweils zugeordnete Wirkfläche (21 bzw. 23) druckentlastet ist, auf;
b) die 3/2-Wegeventite (10 bzw. 26) weisen jeweils neben der durch Druckmittel betätigten Stelleinrichtung (17 bzw. 29) eine zweite Stelleinrichtung (8 bzw. 25) auf;
c) bei Umstellung des einen 3/2-Wegeventils (10 bzw. 26) mittels seiner zweiten Stelleinrichtung (8 bzw. 25) aus seiner ersten Schaltstellung in seine zweite Schaltstellung stehen die 3/2-Wegeventile (10 bzw. 26) über ein Koppelglied (18) derart in Wirkverbindung, dass gleichzeitig das andere 3/2-Wegeventil (10 bzw. 26) aus seiner zweiten Schaltstellung in seine erste Schaltstellung gestellt wird;
d) über die Stelleinrichtung (17 bzw. 29) sind die 3/2-Wegeventite (10 bzw. 26) unabhängig von der zweiten Stelleinrichtung (8 bzw. 25) aus ihrer zweiten in ihre erste Schaltstellung stellbar;
e) der Nothahn (3) weist eine Normalschaltstellung (34), in der die Eingänge der 3/2-Wegeventile (10 bzw. 26) mit der Druckquelle (1) verbunden sind, und eine Notabschaltstellung (2), in der die Eingänge der 3/2-Wegeventile (10 bzw. 26) druckentlastet sind, auf;
f) als Notventileinrichtung ist ein drittes 3/2-Wegeventil (5) mit einer Grundstellung (31) und einer Umschaltstellung (4), in welche es durch Betätigung seiner Stelleinrichtung (6) stellbar ist, vorgesehen;
g) das dritte 3/2-Wegeventil (5) ist so angeordnet, dass es in seiner Grundstellung (31) die Stelleinrichtungen (17 bzw. 29) des ersten und des zweiten 3/2-Wegeventils (10 bzw. 26) über den Nothahn (3) in dessen Normalschaltstellung (34) druckentlastet und in dessen Notabschaltstellung (2) druckbeaufschlagt;
h) das dritte 3/2-Wegeventil (5) ist so angeordnet, dass es in seiner Umschaltstellung (4) die Stelleinrichtungen (17 bzw. 29) des ersten und des zweiten 3/2-Wegeventils (10 bzw. 26) über den Nothahn (3) in dessen Normalschaltstellung (34) druckbeaufschlagt;
i) die Stelleinrichtung (6) des dritten 3/2-Wegeventils (5) steht so mit der ersten Notabschalteinrichtung in Wirkverbindung, dass sie bei deren Betätigung das dritte 3/2-Wegeventil (5) aus seiner Grundstellung (31) in seine Umschaltstellung (4) stellt.

5. Türbetätigungsanlage nach Anspruch 4, dadurch gekennzeichnet, dass die zweite Stelleinrichtung (8 bzw. 25) des ersten und des zweiten 3/2-Wegeventils (10 bzw. 26) jeweils als Druckmittelbetätigungseinrichtung mit Magnet-Vorsteuerventil ausgebildet ist.

6. Türbetätigungsanlage nach einem der Ansprüche 4 oder 5, dadurch gekennzeichnet, dass die Grundstellung (31) des dritten 3/2-Wegeventils (5) durch Federvorspannung eingestellt wird.

7. Türbetätigungsanlage nach einem der Ansprüche 4 bis 6, dadurch gekennzeichnet, dass die Stelleinrichtung (6) des dritten 3/2-Wegeventils (5) als Stellmagnet (6) ausgebildet ist.

8. Türbetätigungsanlage nach Anspruch 7, dadurch gekennzeichnet, dass die erste Notabschalteinrichtung eine elektrische oder elektronische Notabschaltautomatik aufweist, die den Stellmagneten (6) des dritten 3/2-Wegeventils (5) bei Erreichen des vorbestimmten Wertes des Türwiderstands aktiviert.

9. Türbetätigungsanlage nach einem der vorhergehenden Ansprüche, dadurch gekennzeichnet, dass die zweite Notabschalteinrichtung (3, 10, 26) willkürlich betätigbar ist.

10. Türbetätigungsanlage nach einem der Ansprüche 4 bis 9, gekennzeichnet durch folgende Merkmale: die Reversiereinrichtung ist so ausgebildet, dass sie bei Erreichen des vorbestimmten Wertes des Schliesswiderstandes das zweite 3/2-Wegeventil (26) über dessen zweite Stelleinrichtung (25) in seine zweite Schaltstellung (27) und dabei das erste 3/2-Wegeventil (10) über das Koppelglied (18) in seine erste Schaltstellung (10) stellt.

11. Türbetätigungsanlage nach einem der Ansprüche 4 bis 10, gekennzeichnet durch folgende Merkmale: die Betriebsschalteinrichtung weist eine elektrische oder elektronische Auswerte-und Schalteinrichtung (9) auf, die bei Betätigung eines elektrischen Schalters (7) das Magnet-Vorsteuerventil der zweiten Stelleinrichtung (8 bzw. 25) des gerade in seiner ersten Schaltstellung befindlichen 3/2-Wegeventils (10 bzw. 26) betätigt.

12. Türbetätigungsanlage nach einem der vorhergehenden Ansprüche, dadurch gekennzeichnet, dass der Nothahn (3) als 4/2-Wegeventil ausgebildet ist.

13. Türbetätigungsanlage nach Anspruch 12, dadurch gekennzeichnet, dass das 4/2-Wegeventil handbetätigbar oder fussbetätigbar oder elektrisch oder elektrodruckmittelbetätigbar ist.

14. Türbetätigungsanlage nach einem der Ansprüche 11 bis 13, gekennzeichnet durch folgende Merkmale: die elektrische oder elektronische Auswerte- und Schalteinrichtung (9) ist so ausgebildet, dass sie die Reversiereinrichtung und/ oder die Notabschaltautomatik enthält und nach Signalen der Überwachungseinrichtungen (14 bzw. 13) für den Öffnungs- und/oder den Schliesswiderstand der Tür die Betätigung des Magnet-Vorsteuerventils der zweiten Stelleinrichtung des zweiten 3/2-Wegeventils (26) und/ oder die Aktivierung des Stellmagneten des dritten 3/2-Wegeventils (5) entsprechend steuert..

15. Türbetätigungsanlage nach einem der Ansprüche 3 bis 14, dadurch gekennzeichnet, dass die Überwachungseinrichtungen (14 bzw. 13) für den Öffnungswiderstand und den Schliesswiderstand der Tür als ein Differenzdruckschalter ausgebildet sind, der auf eine vorbestimmte Differenz zwischen den auf die Schliessfläche (23) und die Öffnungsfläche (21) des Betätigungskolbens (23) wirkenden Drücken anspricht.

16. Türbetätigungsanlage nach einem der Ansprüche 1 bis 14, dadurch gekennzeichnet, dass die Überwachungseinrichtungen für den Öffnungswiderstand (14) und/oder den Schliesswiderstand (13) der Tür als Sensoren für die Öffnungsgeschwindigkeit bzw. die Schliessgeschwindigkeit der Tür ausgebildet sind.

17. Türbetätigungsanlage nach einem der vorhergehenden Ansprüche, gekennzeichnet durch folgende Merkmale: es sind jeder Tür-Endstellung zugeordnete Endschalter (12, 15) vorgesehen, welche, solange die Tür sich in der jeweils zugeordneten Endstellung befindet, die Überwachungseinrichtungen (14 bzw. 13) für den Öffnungswiderstand bzw. den Schliesswiderstand der Tür abschalten.

18. Türbetätigungsanlage nach einem der Ansprüche 4 bis 17, dadurch gekennzeichnet, dass die Ventileinrichtung (10 bzw. 26) und die Notventileinrichtung (drittes 3/2-Wegeventil 5) sowie das Koppelglied (18) zu einem Türventil zusammengefasst sind.

19. Türbetätigungsanlage nach einem der vorhergehenden Ansprüche, dadurch gekennzeichnet, dass als Druckmittel Druckluft dient und die Druckentlastung der Druckentlastungsanschlüsse der Türbetätigungsanlage durch Entlüftung in die Atmosphäre erfolgt.

20. Türbetätigungsanlage nach einem der vorhergehenden Ansprüche, dadurch gekennzeichnet, dass die Ventileinrichtung (10, 26) und die Notventileinrichtung (drittes 3/2-Wegeventil 5) in einem Türventil mit folgenden Merkmalen zusammengefasst sind:
a) es ist ein mit einem Versorgungsanschluss (52), einer Entlüftung (54) und mit zwei Arbeitsanschlüssen (66, 79) versehenes Gehäuse (51) vorgesehen;
b) das Gehäuse (51) weist eine Bohrung mit einem etwa axial mittig angeordneten, als Kolbenführung (77) ausgebildeten Bereich vergrösserten Durchmessers und als Kolbenschaftführungen (59 bzw. 81) ausgebildeten axialen Seitenbereichen auf;
c) zwei axial einander gegenüberstehende Schaltkolben (55, 80 bzw. 57, 65) sind mit Kolbenköpfen (55 bzw. 57) in der Kolbenführung (77) und mit Kolbenschäften (65 bzw. 80) in den Kolbenschaftführungen (59 bzw. 81) axial verschiebbar abgedichtet geführt;
d)zwischen den einander zugewandten Stirnseiten der Kolbenköpfe (55 bzw. 57) ist eine zweite Stellkammer (56) eingeschlossen, während zwischen den voneinander abgewandten Rückseiten der Kolbenköpfe (55 bzw. 57) und der jeweils zugeordneten Stufenfläche zwischen Kolbenführung (77) und Kolbenschaftführung (59 bzw. 81) je eine erste Stellkammer (67 bzw. 78) eingeschlossen sind;
e) die Kolbenschäfte (65 bzw. 80) weisen je einen verjüngten Bereich auf, welcher mit der jeweils zugeordneten Kolbenschaftführung (59 bzw. 81) jeweils eine Verbindungskammer (58 bzw. 53) bildet;
f) jeder Schaltkolben (55, 80 bzw. 57, 65) ist in eine erste Schaltstellung, in welcher die Rückseite seines Kolbenkopfes an der zugeordneten Stufenfläche zwischen Kolbenführung (77) und Kolbenschaftführung (59 bzw. 81) anliegt, und in eine zweite Schaltstellung, in welcher die Stirnfläche seines Kolbenkopfes (55 bzw. 57) an der Stirnfläche des Kolbenkopfes (55 bzw. 57) des anderen Schaltkolbens (55, 80 bzw. 57, 65) anliegt, stellbar;
g) der Versorgungsanschluss (52) steht über einen innerhalb oder ausserhalb des Gehäuses (51) angeordneten Versorgungskanal (60) mit den Kolbenschaftführungen (59 bzw. 81) und; jeweils über einen Einlasssitz (61 bzw. 68 bzw. 82), mit drei Einlasskammern (64 bzw. 76 bzw. 83) in Verbindung, von denen die erste Einlasskammer (83) mit der ersten Stellkammer (8) des ersten Schaltkolbens (55, 80), die zweite Einlasskammer (64) mit der ersten Stellkammer (67) des zweiten Schaltkolbens (57, 65) und die dritte Einlasskammer (76) mit der zweiten Stellkammer (56), jeweils über einen Gehäusekanal, verbunden sind;
i) an dem Gehäuse (51) sind drei Stellmagnete (62 bzw. 70 bzw. 50) mit je einem durch wenigstens eine Feder (75) gegen einen der Einlasssitze (61 bzw. 68 bzw. 82) vorgespannten Stellglied (71) derart angeordnet, dass jedes Stellglied (71) mit dem jeweils zugeordneten Einlasssitz (61 bzw. 68 bzw. 82) ein Einlassventil bildet, durch welches die jeweilige Einlasskammer (64 bzw. 76 bzw. 83) bei nicht aktiviertem Magneten von dem Versorgungskanal (60) getrennt ist;
j) die Stellglieder (71) der Stellmagnete (62 bzw. 70 bzw. 50) sind so ausgebildet, dass sie jeweils mit einem magnetgehäusefesten Ventilsitz (74) ein je einer Einlasskammer (64 bzw. 76 bzw. 83) zugeordnetes Auslassventil (72, 74) bilden, über welches bei nicht aktiviertem Magneten die erste bzw. zweite Einlasskammer (83 bzw. 64) mit der Atmosphäre und die dritte Einlasskammer (76) mit einem Leitungsanschluss (73) verbunden sind;
k) der erste Arbeitsanschluss (79) sowie der zweite Arbeitsanschluss (66) stehen mit je einer Verbindungskammer (53 bzw. 58) in Verbindung;
I) die Entlüftung (54) steht über ein innerhalb oder ausserhalb des Gehäuses (51) angeordnetes Kanalsystem mit beiden Kolbenschaftführungen (59 bzw. 80) und mit von den Rückseiten der Kolbenschäfte (65 bzw. 80) begrenzten Gehäusekammern in Verbindung;
m) der erste Arbeitsanschluss (79) ist in der ersten Schaltstellung des ersten Schaltkolbens (55, 80) über die erste Verbindungskammer (53) mit dem Versorgungsanschluss (52) und in der zweiten Schaltstellung des ersten Schaltkolbens (55, 80) über die erste Verbindungskammer (53) mit der Entlüftung (54) verbunden;
n) der zweite Arbeitsanschluss (66) ist in der ersten Schaltstellung des zweiten Schaltkolbens (57, 65) über die zweite Verbindungskammer (58) mit dem Versorgungsanschluss (52) und in der zweiten Schaltstellung des zweiten Schaltkolbens (57, 65) über die zweite Verbindungskammer (58) mit der Entlüftung (54) verbunden;
o) in seine zweite Schaltstellung ist jeder Schaltkolben (55,80 bzw. 57, 65) durch Belüftung der zugeordneten ersten Schaltkammer (78 bzw. 67) bei Aktivierung des zugeordneten Stellmagneten (50 bzw. 62) stellbar, wobei er über seine Stirnfläche den jeweils anderen Schaltkolben (57, 65 bzw. 55, 80) über dessen Stirnfläche aus dessen zweiter Schaltstellung in dessen erste Schaltstellung mitnimmt;
p) bei Belüftung der zweiten Stellkammer (56) bei Aktivierung des zugeordneten Stellmagneten . (70) wird jeder Schaltkolben (55, 80 bzw. 57, 65) aus seiner zweiten Schaltstellung in seine erste Schaltstellung gestellt.

21. Türbetätigungsanlage nach einem der Ansprüche 1 bis 18, dadurch gekennzeichnet, dass als Druckmittel ein Hydraulikfluid dient und dass das an den Druckentlastungsöffnungen der Türbetätigungsanlage austretende Druckmittel zu einem Sammelbehälter geleitet wird.

22. Türbetätigungsanlage nach einem der vorhergehenden Ansprüche, dadurch gekennzeichnet, dass in der oder den Druckmittelzuleitungen zu einer oder beiden Wirkflächen (21 bzw. 23) des Betätigungskolbens (22) eine Drossel (19 bzw. 20) oder Drosseln (19 bzw. 20) angeordnet sind.

## Revendications

1. Installation d'actionnement de porte, notamment pour portes dans des véhicules pour le transport de personnes, comportant un entraînement de porte (22, 24) actionné par fluide de pression, avec les caractéristiques suivantes:
a) l'entraînement de porte (22, 24) présente au moins un piston d'actionnement (22) avec au moins une surface active dans la direction d'ouverture (surface d'ouverture) (21) et au moins une surface active dans la direction de fermeture (surface de fermeture) (23) de la porte;
b) il est prévu un dispositif de valve (10, 26) qui commande l'application de pression aux surfaces actives (21,23) et qui, pour chaque surface active (21, 23), présente un trajet de communication allant à son côté alimentation et pouvant être fermé;
c) à chaque trajet de communication est affecté au moins un dispositif positionneur (17, 29) actionnable par fluide de pression, commandant son passage;
d) l'installation d'actionnement de porte présente un premier dispositif d'inactivation d'urgence (9, 14) et/ou un deuxième dispositif d'inactivation d'urgence (3, 10, 26), avec un robinet d'urgence (3) contrôlant la communication entre le côté alimentation du dispositif de valve (10, 26) et une source de pression (1 );
e) le premier dispositif d'inactivation d'urgence (9, 14) contient un dispositif (14) de surveillance de la résistance de porte et, en cas d'occurence d'une résistance de porte ayant une grandeur prédéterminée, émet un signal d'urgence;
f) en cas d'actionnement du robinet d'urgence (3) du deuxième dispositif d'inactivation d'urgence (3,10,26), la communication entre la source de pression (1) et le côté alimentation du dispositif de valve (10, 26) est interrompue; caractérisée par les caractéristiques:
g) le dispositif de valve (10, 26) est constitué de manière qu'en cas d'application de pression simultanée à ses dispositifs positionneurs (17, 29), ses deux voies de communication sont ouvertes;
h) un dispositif de valve d'urgence (troisième distributeur 3/2,5) pouvant être commandé par le signal d'urgence est conjugué au dispositif de valve (10, 26);
i) le dispositif de valve d'urgence (troisième distributeur 3/2,5)
i a) est relié, à sa première entrée (30), au côté alimentation du dispositif de valve (10, 26) et, à sa sortie, à ses dispositifs positionneurs (17, 29), et est constitué de manière qu'en cas de réception du signal d'urgence sa sortie soit reliée à sa première entrée (30), et/ou
i b) présente une deuxième entrée (32) reliée au robinet d'urgence (3), entrée qu'il relie à sa sortie lorsque le signal d'urgence n'est pas présent.

2. Installation d'actionnement de porte selon revendication 1, caractérisée par le fait que l'installation d'actionnement de porte présente un dispositif de commande de fonctionnement, dont l'actionnement a pour effet que le dispositif de valve (10, 26) est positionné de manière que la surface d'ouverture (21) et la surface de fermeture (23) du piston d'actionnement (22) soient sollicitées par de la pression de manière alternée.

3. Installation d'actionnement de porte selon l'une des revendications précédentes, caractérisée par les caractéristiques:
a) le dispositif (14) de surveillance de résistance de porte conjugué au premier dispositif d'inactivation d'urgence surveille la résistance de porte dans le sens de l'ouverture (résistance à l'ouverture);
b) l'installation d'actionnement de porte présente un dispositif de renversement par lequel le dispositif de valve (10, 26) est positionné de manière que la porte inverse son mouvement en passant d'un mouvement de fermeture à un mouvement d'ouverture lorsque la résistance de porte surveillée par un dispositif de surveillance (13) excède une valeur prédéterminée dans le sens de la fermeture (résistance à la fermeture).

4. Installation d'actionnement de porte selon l'une des revendications précédentes, caractérisée par les caractéristiques suivantes:
a) le dispositif de valve (10, 26) présente un premier distributeur 3/2 (10) conjugué à la surface d'ouverture (21) et un deuxième distributeur 3/2 (26) conjugué à la surface de fermeture (23), qui ont une première position dans laquelle la surface active conjuguée (respectivement 21,23) peut être exposée à de la pression, et une deuxième position dans laquelle la surface conjuguée (respectivement 21, 23) est déchargée de pression;
b) les distributeurs 3/2 (respectivement 10, 26) présentent chacun, en plus du dispositif positionneur (respectivement 17, 29) actionnée par fluide de pression, un deuxième dispositif positionneur (respectivement 8,25);
c) en cas de changement de position d'un distributeur 3/2 (respectivement 10,26) au moyen dé son deuxième dispositif positionneur (respectivement 8,25), le faisant passer de sa première position à sa deuxième position, les distributeurs 3/2 (respectivement 10, 26) sont en liaison fonctionnelle par un organe de couplage (18) telle que l'autre distributeur 3/2 (respectivement 10, 26) soit déplacé de sa deuxième position à sa premiè- . re position;
d) les distributeurs 3/2 (respectivement 10, 26) peuvent, indépendamment du deuxième dispositif positionneur (respectivement 8, 25), être positionnés de leur deuxième à leur première position, par le dispositif positionneur (respectivement 17,29);
e) le robinet d'urgence (3) présente une position normale (34) dans laquelle les entrées des distributeurs 3/2 (respectivement 10, 26) sont reliées à la source de pression (1), et une position d'inactivation d'urgence (2), dans laquelle les entrées des distributeurs 3/2 (respectivement 10, 26) sont déchargées de pression;
f) en tant que dispositif de valve d'urgence, il est prévu un troisième distributeur 3/2 (5) avec une position de base (31) et une position de commutation (4) à laquelle il peut être positionné par actionnement de son dispositif positionneur (6);
g) le troisième distributeur 3/2 (5) est agencé de manière que, dans sa position de base (31), il décharge de pression les disositifs positionneurs (respectivement 17, 29) du premier et du deuxième distributeur 3/2 (respectivement 10, 26), via le robinet d'urgence (3), lorsque ce dernier est à sa position normale (34), et leur applique de la pression lorsque ce robinet est à sa position d'inactivation d'urgence (2);
h) le troisième distributeur 3/2 (5) est agencé de manière qu'à sa position de commutation (4) il applique de la pression aux dispositifs positionneurs (respectivement 17, 29) du premier et du deuxième distributeur 3/2 (respectivement 10, 26), via le robinet d'urgence (3) lorsque celui-ci est à sa position normale (34) :
i) le dispositif positionneur (6) du troisième distributeur 3/2 (5) est fonctionnellement lié au premier dispositif d'inactivation d'urgence de manière que s'il est actionné, il amène le troisième distributeur 3/2 (5) de sa position de base (31) à sa position de commutation (4).

5. Installation d'actionnement de porte selon revendication 4, caractérisée par le fait que le deuxième dispositif positionneur (respectivement 8, 25) du premier et du deuxième distributeur 3/2 (respectivement 10, 26) sont réalisés chacun en tant que dispositif d'actionnement à fluide de pression, avec valve de commande magnétique.

6. Installation d'actionnement de porte selon l'une des revendications 4 ou 5, caractérisée par le fait que la position de base (31) du troisième distributeur 3/2 (5) est établie par précontrainte de ressort.

'7. Installation d'actionnement de porte selon l'une des revendications 4 à 6, caractérisée par le fait que le dispositif positionneur (6) du troisième distributeur 3/2 (5) est réalisé en tant qu'aimant positionneur (6).

8. Installation d'actionnement de porte selon revendication 7, caractérisée par le fait que le premier dispositif d'inactivation d'urgence présente un système automatique d'inactivation d'urgence, électrique ou électronique, qui active les aimants positionneurs (6) du troisième distributeur 3/2 (5) lorsque la valeur prédéterminée de la résistance de porte est atteinte.

9. Installation d'actionnement de porte selon l'une des revendications précédentes, caractérisée par le fait que le deuxième dispositif d'inactivation d'urgence (3, 10, 26) est actionnable arbitrairement.

10. Installation d'actionnement de porte selon l'une des revendications 4 à 9 caractérisée par les caractéristiques suivantes:
le dispositif de renversement est constitué de manière que, lorsque la valeur prédéterminée de la résistance à la fermeture est atteinte, le deuxième distributeur 3/2 (26) soit mis, par l'intermidaire de son deuxième dispositif positionneur (25), à sa deuxième position (27) et que le premier distributeur 3/2 (10) soit alors mis à sa première position (10) par l'intermédiaire de l'organe de couplage (18).

11. Installation d'actionnement de porte selon l'une des revendications 4 à 10, caractérisée par les caractéristiques suivantes:
le dispositif de commande de fonctionnement présente un dispositif d'interprétation et de commande (9), électrique ou électronique, qui, lors de l'actionnement d'un interrupteur électrique (7), actionne la valve de commande à aimant du deuxième dispositif positionneur (respectivement 8, 25) du distributeur 3/2 (respectivement 10, 26) se trouvant justement à sa première position.

12. Installation d'actionnement de porte selon l'une des revendications précédentes, caractérisée par le fait que le robinet d'urgence (3) est réalisé en tant que distributeur 4/2.

13. Installation d'actionnement de porte selon revendication 12, caractérisée par le fait que le distributeur 4/2 est actionnable à la main ou au pied, ou peut être actionné électriquement ou électrofluidiquement.

14. Installation d'actionnement de porte selon l'une des revendications 11 à 13, caractérisée par les caractéristiques suivantes:
le dispositif d'interprétation de commande électrique ou électronique (9) est constitué de manière à contenir le dispositif de renversement et/ou le système automatique d'inactivation d'urgence et à commander, en fonction des signaux des dispositifs de surveillance (respectivement 14, 13) pour la résistance à l'ouverture et/ou à la fermeture de la porte, l'actionnement de la valve de commande à aimant du deuxième dispositif positionneur du deuxième distributeur 3/2 (26) et/ou l'activation de l'aimant positionneur du troisième distributeur 3/2 (5), de manière correspondante.

15. Installation d'actionnement de porte selon l'une des revendications 3 à 14, par le fait que les dispositifs de surveillance (respectivement 14, 13), pour la résistance à l'ouverture et la résistance à la fermeteure de la porte sont réalisés sous la forme d'un interrupteur manométrique différentiel réagissant à une différence prédéterminée entre les pressions agissant sur la surface de fermeture (23) et la surface d'ouverture (21) du piston d'actionnement (23).

16. Installation d'actionnement de porte selon l'une des revendications 1 à 14, caractérisée par le fait que les dispositifs de surveillance pour la résistance à l'ouverture (14) et/ou la résistance à la fermeture (13) de la porte sont réalisés sous forme de capteurs de la vitesse d'ouverture ou encore de la vitesse de fermeture de la porte.

17. Installation d'actionnement de porte selon l'une des revendications précédentes, caractérisée par les caractéristiques suivantes: des interrupteurs de fin de course (12, 15) sont prévus, qui sont affectés à chaque position extrême de la porte et qui, tant que la porte se trouve à la position extrême conjuguée, inactivent les dispositifs (respectivement 14, 13) de surveillance de la résistance à l'ouverture ou encore de la résistance à la fermeture de la porte.

18. Installation d'actionnement de porte selon l'une des revendications 4 à 17, caractérisée par le fait que le dispositif de valve (respectivement 10, 26) et le dispositif de valve d'urgence (troisième distributeur 3/2 5) ainsi que l'organe de couplage (18) sont rassemblés en une valve de porte.

19. Installation d'actionnement de porte selon l'une des revendications précédentes, caractérisée par le fait que le fluide de pression est constitué par de l'air comprimé et la décharge de pression des raccords de décharge de pression de l'installation d'actionnement de porte s'effectue par mise à l'évent à l'atmosphère.

20. Installation d'actionnement de porte selon l'une des revendications précédentes, caractérisée par le fait que le dispositif de valve (10, 26) et le dispositif de valve d'urgence (troisième distributeur 3/2 5) sont rassemblés dans une valve de porte, avec les caractéristiques suivantes:
a) il est prévu un carter (51) muni d'un raccord d'alimentation (52), d'un évent (54) et de deux raccords de travail (66, 79);
b) le carter (51) présente un alésage ayant une région située axialement à peu près au milieu, aménagée en tant que guide (77) de pistons, dotée d'un diamètre agrandi, et avec des régions latérales axiales aménagées en tant que guides de tige de piston (respectivement 59, 81);
c) deux pistons de commande axialement en vis-à-vis (55, 80, respectivement 57, 65) sont guidés, par leurs têtes de piston (respectivement 55, 57), dans le guide de pistons (77) et, par leurs tiges de piston (respectivement 65, 80), dans les guides de tige de piston (respectivement 59, 81), de manière à pouvoir coulisser axialement, avec étanchéité;
d) une deuxième chambre de positionnement (56) est incluse entre les faces frontales en vis-à-vis que comportent les têtes de piston (respectivement 55, 57), tandis qu'entre les côtés arrière, éloignés l'un de l'autre, des têtes de piston (respectivement 55,57) et la surface en gradin conjuguée correspondante, entre guide de pistons (77) et guide de tige de piston (respectivement 59, 81) est incluse à chaque fois une première chambre de positionnement (respectivement 67, 78);
e) les tiges de piston (respectivement 65, 80) présentent chacune une région amincie qui, avec le guide de tige de piston conjugué (respectivement 59, 81), forme à chaque fois une chambre de communication (respectivement 58, 53);
f) chaque piston de commande (55, 80, respectivement 57, 65) peut être mis à une première position dans laquelle le côté arrière de sa tête s'applique contre la surface du gradin entre guide de pistons (77) et guide de tige de piston (respectivement 59, 81 et à une deuxième position dans laquelle la surface frontale de sa tête (respectivement 55, 57) s'applique contre la surface frontale de la tête (respectivement 55, 57) de l'autre piston (55,80, respecticement57,65);
g) le raccord d'alimentation (52) est en communication, via un canal d'alimentation (60) agencé à l'intérieur ou à l'extérieur du carter (51), avec les guides de tige de piston (respectivement 59, 81) et, à chaque fois par l'intermédiaire d'un siège d'admission (respectivement 61, 68, 82), avec trois chambres d'admission (respectivement 64, 76, 83), la première chambre d'admission (83) communiquant avec la première chambre de positionnement (78) du premier piston de commande (55, 80), la deuxième chambre d'admission (64) communiquant avec la première chambre de positionnement (67) du deuxième piston de commande (57, 65) et la troisième chambre d'admission (76) communiquant avec la deuxième chambre de positionnement (56), chacune à chaque fois par un canal du carter;
i) sur le carter (51), trois aimants positionneurs (respectivement 62, 70, 50), chacun avec un élément positionneur (71) précontraint par au moins un ressort (75) contre l'un des sièges d'admission (respectivement 61, 68, 82), sont agencés de telle manière que chaque élément positionneur (71) forme avec le siège d'admission conjugué (respectivement 61, 68, 82), une valve ou soupape d'admission par taquette ta chambre d'admission concernée (respectivement 64, 76, 83) est séparée du canal d'alimentation (60) lorsque l'aimant n'est pas activé;
j) les éléments positionneurs (71) des aimants positionneurs (respectivement 62, 70, 50) sont constitués de manière à former à chaque fois, avec un siège de soupape (74) solidaire du carter d'aimant, une soupape de sortie (72, 74) conjuguée à une chambre d'admission (respectivement 64, 76, 83), soupape par laquelle, lorsque l'aimant n'est pas activé, la première ou la deuxième chambre d'admission (respectivement 83, 64) est reliée à l'atmosphère, et la troisième chambre d'admission (76) est reliée à un raccord de conduite (73);
k) le premier raccord de travail (79), ainsi que le deuxième raccord de travail (66) communiquent chacun avec une chambre de communication (respectivement 53, 58);
1) l'évent (54) communique, via un système de canaux agencé à l'intérieur ou à l'extérieur du carter (51), avec les deux guides de tige de piston (respectivement 59, 80) et avec des chambres de carter bordées par les côtés arrière des tiges de piston (respectivement 65, 80);
m) dans la première position du premier piston de commande (55, 80), le premier raccord de travail (79) est relié, via la première chambre de communication (53), au raccord d'alimentation (52) et, dans la première position du premier piston de commande (55, 80), ce premier raccord de travail est relié à l'évent (54), via la première chambre de communication (53);
n) dans la première position du deuxième piston de commande (57,65) le deuxième raccord de travail (66) est relié, via la deuxième chambre de communication (58), au raccord d'alimentation (52), et, dans la deuxième position du deuxième piston de commande (57, 65), ce deuxième raccord est relié à l'évent (54), via la deuxième chambre de communication (58);
o) dans sa deuxième position, (55, 80 respectivement 57, 65) est manoeuvrable par application d'air comprimé à la première chambre de commande conjuguée (respectivement 78, 67), en cas d'activation de l'aimant positionneur conjugué (respectivement (50, 62), et, par sa surface frontale, entraîne l'autre piston de commande (57, 65, respectivement 55, 80), par l'intermédiaire de la surface frontale de celui-ci, de sa deuxième position à sa première position;
p) en cas d'application d'air à la deuxième chambre de positionnement (56), et d'activation de l'aimant positionneur conjugué (70), chaque piston de commande (55, 80, respectivement 57, 65) est déplacé de sa deuxième position à sa première position.

21. Installation d'actionnement de porte selon l'une des revendications 1 à 18, caractérisée par le fait que c'est un fluide hydraulique qui est utilisé comme fluide de pression, et par le fait que le fluide de pression sortant aux ouvertures de décharge de pression de l'installation d'actionnement de porte est amené à un récipient collecteur.

22. Installation d'actionnement de porte selon l'une des revendications précédentes, caractérisée par le fait qu'un organe d'étranglement (respectivement 19, 20) ou des organes d'étranglement (respectivement 19, 20) sont agencés sur les conduites de fluide de pression allant à une ou aux deux surfaces actives (respectivement 21,23) du piston d'actionnement (22).

## Claims

1. Door-actuating arrangement, especially for doors in vehicles for conveying passengers, with a pressure medium-operated door drive means (22,24) having the following features:
(a) The door drive means (22, 24) has at least one actuating piston (22) having at least one active surface in the opening direction (opening surface) (21) and at least one active surface in the closing direction (closing surface) (23) of the door;
(b) a valve device (10, 26) controlling the pressure supply to the active surfaces (21 and 23) is provided which, for each active surface (21 or 23), has a blockable connecting path to its supply side;
(c) at least one setting device (17 or 29) actuated by means of a pressure medium is associated with each connecting path and controls the passage thereof;
(d) the door-actuating arrangement has a first emergency switch-off device (9,14) and/or a second emergency switch-off device (3,10, 26) with an emergency stopcock (3) controlling the connection between the supply side of the valve device (10, 26) and a pressure source (1);
(e) the first emergency switch-off device (9,14) contains a device (14) for monitoring the door resistance and emits an emergency signal when a door resistance of a predetermined magnitude occurs;
(f) on actuation of the emergency stopcock (3) of the second emergency switch-off device (3, 10, 26) the connection between the pressure source (1) and the supply side of the valve device (10, 26) is interrupted; characterised by the features:
(g) the valve device (10, 26) is so constructed that when pressure is supplied simultaneously to its setting devices (17, 29) both of its connecting paths are open;
(h) the valve device (10, 26) has associated with it an emergency valve device (third 3/2-way valve 5) which can be controlled by means of the emergency signal;
(i) the emergency valve device (third 3/2-way valve 5)
i a) is connected at a first inlet (30) with the supply side of the valve device (10, 26) and at its outlet to the setting devices (17, 29) thereof, and is so constructed that on receiving the emergency signal it connects its outlet with its first inlet (30) and/or
i b) has a second inlet (32) which is connected to the emergency stopcock (3) and which it connects with its outlet when there is no emergency signal present.

2. Door-actuating arrangement according to Claim 1, characterised in that the door-actuating arrangement has an operating switching device, . on the actuation of which the valve device (10, 26) is so set that the opening surface (21) and the closing surface (23) of the actuating piston (22) are supplied with pressure alternately.

3. Door-actuating arrangement according to one of the preceding Claims, characterised by the features:
(a) the device (14), associated with the first emergency switch-off device, to monitor the door resistance, monitors the door resistance in the opening direction (opening resistance);
(b) the door-actuating arrangement has a reversing device by way of which the valve device (10, 26) is so set that the door reverses from a closing movement into an opening movement when the door resistance in the closing direction (closing resistance), monitored by way of a monitoring device (13), reaches a predetermined value.

4. Door-actuating arrangement according to one of the preceding Claims, characterised by the following features:
a) the valve device (10, 26) has a first 3/2-way valve (10) associated with the opening surface (21) and a second 3/2-way valve (26) which is associated with the closing surface (23), in the first switching position of which the respective associated active surface (21 or 23) can be supplied with pressure and in the second switching position of which the respective associated active surface (21 or 23) is relieved from pressure;
b) the 3/2-way valves (10 and 26) in each case have, in addition to the setting device (17 or 29) actuated by means of the pressure medium, a second setting device (8 or 25);
c) when one 3/2-way valve (10 or 26) is switched over by means of its second setting device (8 or 25) from its first switching position into its second switching position, the 3/2-way valves (10 and 26) are in operative connection by way of a coupling link (18) in such a way that at the same time the other 3/2-way valve (10 or 26) is moved from its second switching position to its first switching position;
d) by way of the setting device (17 or 29), the 3/2-way valves (10 and 26) can be switched independently of the second setting device (8 or 25) from their second switching position to their first switching position;
e) the emergency stopcock (3) has a normal switching position (34) in which the inlets of the 3/2-way valves (10 and 26) are connected to the pressure source (1), and an emergency switch-off position (2) in which the inlets of the 3/2-way valves (10 and 26) are relieved from pressure;
f) as the emergency valve device a third 3/2-way valve (5) is provided which has a basic position (31) and a switch-over position (4) into which it can be switched by actuation of its setting device (6);
g) the third 3/2-way valve (5) is so arranged that in its basic position (31) it relieves the setting devices (17 and 29) of the first and second 3/2-way valve (10 and 26) of pressure by way of the emergency stopcock (3) in the normal switching position (34) of the latter and in the emergency switching position (2) thereof supplies them with pressure;
h) the third 3/2-way valve (5) is so arranged that in its switch-over position (4) it supplies pressure to the setting devices (17 and 29) of the first and second 3/2-way valve (10 and 26) by way of the emergency stodcock (3) in the normal switching position (34) of the latter;
i) the setting device (6) of the third 3/2-way valve (5) is in operative connection with the first emergency switch-off device in such a way that on actuation thereof it switches the third 3/2-way valve (5) from its basic position (31) into its switch-over position (4).

5. Door-actuating arrangement according to Claim 4, characterised in that the second setting device (8 or 25) of the first and second 3/2-way valve (10 or 26) is in each case in the form of a pressure medium actuating device with magnetic pilot valve.

6. Door-actuating arrangement according to one of Claims 4 or 5, characterised in that the basic position (31) of the third 3/2-way valve (5) is set by means of a spring bias.

7. Door-actuating arrangement according to one of Claims 4 to 6, characterised in that the setting device (6) of the third 3/2-way valve (5) is in the form of an operating magnet (6).

8. Door-actuating arrangement according to Claim 7, characterised in that the first emergency switch-off device has an electrical or electronic automatic emergency switch-off system which actuates the operating magnets (6) of the third 3/2-way valve (5) when the predetermined value of the door resistance is reached.

9. Door-actuating arrangement according to one of the preceding Claims, characterised in that the second emergency swich-off device (3, 10, 26) can be actuated at will.

10. Door-actuating arrangement according to one of Claims 4 to 9, characterised by the following features: the reversing device is so constructed that when the predetermined value of the closing resistance is reached it switches the second 3/2-way valve (26) by way of the second setting device (25) thereof into its second switching position (27) and thereby switches the first 3/2-way valve (10) into its first switching position (10) by way of the coupling link (18).

11. Door-actuating arrangement according to one of Claims 4to 10, characterised by the following features: the operating switching device has an electrical or electronic evaluation and switching device (9) which on actuation of an electrical switch (7) actuates the magnetic pilot valve of the second setting device (8 or 25) of the 3/2-way valve (10 or 26) which is then in its first switching position.

12. Door-actuating arrangement according to one of the preceding Claims, characterised in that the emergency stopcock (3) is in the form of a 4/2-way valve.

13. Door-actuating arrangement according to Claim 12, characterised in that the 4/2-way valve can be hand- or foot-operated or electrically or electronically operated by means of pressure medium.

14. Door-actuating arrangement according to one of Claims 11 to 13, characterised by the following features: the electrical or electronic evaluating and switching device (9) is so constructed that it contains the reversing device and/or the automatic emergency swith-off system and, in accordance with signals from the monitoring devices (14 and 13) for the opening and/or closing resistance of the door, controls the actuation of the magnetic pilot valve of the second setting device of the second 3/2-way valve (26) and/or the actuation of the operating magnet of the third 3/2-way valve (5) accordingly.

15. Door-actuating arrangement according to one of Claims 3 to 14, characterised in that the monitoring devices (14 and 13) for the opening resistance and the closing resistance of the door are in the form of a differential pressure switch, which responds to a predetermined difference between the pressures acting on the closing surface (23) and the opening surface (21) of the actuating piston (23).

16. Door-actuating arrangement according to one of Claims 1 to 14, characterised in that the monitoring devices for the opening resistance (14) and/or the closing resistance (13) of the door are in the form of sensors for the opening velocity and the closing velocity, respectively, of the door.

17. Door-actuating arrangement according to one of the preceding Claims, characterised by the following features; end switches (12, 15) are provided which are associated with each end position of the door and which, as long as the door is in the respective associated end position, switch off the monitoring devices (14 and 13) for the opening resistance and the closing resistance, respectively, of the door.

18. Door-actuating arrangement according to one of Claims 4 to 17, characterised in that the valve device (10 or 26) and the emergency valve device (third 3/2-way valve 5), as well as the coupling link (18), are combined into a door valve.

19. Door-actuating arrangement according to one of the preceding Claims, characterised in that compressed air serves as the pressure medium and the relief from pressure of the pressure relief connections of the door-actuating arrangement is obtained by venting into the atmosphere.

20. Door-actuating arrangement according to one of the preceding Claims, characterised in that the valve device (10, 26) and the emergency valve device (third 3/2-way valve 5) are combined into a door valve having the following features:
a) a housing (51) equipped with a supply connection (52), a venting means (54) and with two operating connections (66, 79) is provided;
b) the housing (51) has a bore having a region of enlarged diameter which is arranged approximately centrally in an axial direction and is in the form of a piston guide (77), and axial lateral regions in the form of piston rod guides (59 and 81);
c) two switching pistons (55, 80 and 57, 65) situated opposite each other in an axial direction are guided by piston heads (55 and 57) in the piston guide (77) and by piston rods (65 and 80) in the piston rod guides (59 and 81) so that they are sealed and axially movable;
d) between the front faces, facing towards each other, of the piston heads (55 and 57) a second setting chamber (56) is enclosed, while between the rear faces, facing away from each other, of the piston heads (55 and 57) and the respective associated step surface between piston guide (77) and piston rod guide (59 or 81) a first setting chamber (67 or 78) is enclosed in each case;
e) the piston rods (65 and 80) each have a tapered region which, with the respective associated piston rod guide (59 or 81), in each case forms a connecting chamber (58 or 53).
f) each switching piston (55, 80 or 57,65) can be switched into a first switching position, in which the rear side of its piston head bears against the associated step surface between piston guide (77) and piston rod guide (59 or 81 and into a second switching position in which the front face of its piston head (55 or 57) bears against the front face of the piston head (55 or 57) of the other switching piston (55, 80 or 57, 65);
g) the supply connection (52) communicates with the piston rod guides (59 and 81) by way of a supply channel (60) arranged inside or outside the housing (51) and, in each case by way of an inlet seat (61 or 68 or 82), with three inlet chambers (64 or 76 or 83), of which the first inlet chamber (83) is connected with the first setting chamber (78) of the first switching piston (55,80), the second inlet chamber (64) is connected with the first setting chamber (67) of the second switching piston (57, 65), and the third inlet chamber (76) is connected with the second setting chamber (56), in each case by way of a channel in the housing;
i) on the housing (51), three operating magnets (62 and 70 and 50), each having an operating member (71) biased towards one of the inlet seats (61 or 68 or 82) by means of at least one spring (75), are arranged in such a way that each operating member (71) with the respective associated inlet seat (61 or 68 or 82) forms an inlet valve by means of which the respective inlet chamber (64 or 76 or 83) is separated from the supply channel (60) when the magnet is not actuated;
j) the operating members (71) of the operating magnets (62 and 70 and 50) are so constructed that, with a valve seat (74) fixed to the magnet housing, they in each case form an outlet valve (72, 74) which is associated with an inlet chamber (64 or 76 or 83) and by way of which, when the magnet is not actuated, the first or second inlet chamber (83 or 64) is connected to the atmosphere and the third inlet chamber (76) to a pipeline connection (73);
k) the first operating connection (79) and the second operating connection (66) each communicate with a connecting chamber (53 or 58);
I) the venting means (54) communicates by way of a channel system, arranged inside or outside the housing (51), with both piston rod guides (59 and 80) and with housing chambers defined by the rear sides of the piston rods (65 and 80);
m) the first operating connection (79), in the first switching position of the first switching piston (55, 80), is connected by way of the first connecting chamber (53) to the supply connection
(52) and, in the second switching position of the first switching piston (55, 80), is connected by way of the first connecting chamber (53) to the venting means (54);
n) the second operating connection (66), in the first switching position of the second switching piston (57, 65), is connected by way of the second connecting chamber (58) to the supply connection (52) and, in the second switching position of the second switching piston (57,65), is connected by way of the second connecting chamber (58) to the venting means (54);
o) in its second switching position, each switching piston (55, 80 or 57, 65) is movable by supplying air to the associated first switching chamber (78 or 67) on actuation of the associated operating magnet (50 or 62), whereupon it carries along with it, by way of its front face, the respective other switching piston (57, 65 or 55, 80), by way of its front face, from the second switching position into the first switching position thereof;
p) when the second setting chamber (56) is supplied with air on actuation of the associated operating magnet (70), each switching piston (55, 80 or 57, 65) is moved from its second switching position into its first switching position.

21. Door-actuating arrangement according to one of Claims 1 to 18, characterised in that a hydraulic fluid serves as pressure medium and that the pressure medium emerging from the pressure relief apertures of the door-actuating arrangement is led to a collecting tank.

22. Door-actuating arrangement according to one of the preceding Claims, characterised in that in the pressure medium feed line or lines to one or both active surfaces (21 and 23) of the actuating piston (22) a throttle (19 or 20) or throttles (19 or20) are arranged.
